# FASCICULE DE BREVET EUROPEEN

(11) **EP 3 796 104 B1**
(45) Date de publication et mention de la délivrance du brevet: **20.04.2022**
(21) Numéro de dépôt: 19198517.5
(22) Date de dépôt: 20.09.2019
(51) Int. Cl.: G04B 19/28, G04B 37/08

(54) **SOUS-ENSEMBLE D'HABILLAGE POUR PIÈCE D'HORLOGERIE OU MONTRE OU BIJOU**
UNTEREINHEIT ZUR VERKLEIDUNG EINER UHR, ARMBANDUHR ODER EINES SCHMUCKSTÜCKS
CASING SUBASSEMBLY FOR A TIMEPIECE, WATCH OR JEWEL

(43) Date de publication de la demande: 24.03.2021
(73) Titulaire: The Swatch Group Research and Development Ltd, 2074 Marin (CH)
(72) Inventeur: TSCHUMI, Philipp, 4523 Niederwil (CH)
(74) Mandataire: ICB SA

(56) Documents cités:
- EP-A1- 1 278 108
- EP-A1- 1 760 556
- FR-A1- 2 201 496
- US-A1- 2003 210 614

## Description

### Domaine de l'invention

L'invention concerne un sous-ensemble d'habillage pour pièce d'horlogerie ou montre ou pour bijou, comportant, coaxial à un premier composant et un deuxième composant comprimant ensemble un joint d'étanchéité et de friction, et interposé entre eux, un verrou les solidarisant par blocage axial dudit premier composant, et dont une surface inférieure vient, en position assemblée, au voisinage d'une surface supérieure dudit deuxième composant

L'invention concerne encore une pièce d'horlogerie, notamment une montre, comportant un tel sous-ensemble d'habillage.

L'invention concerne encore un bijou comportant un tel sous-ensemble d'habillage.

L'invention concerne encore un procédé d'assemblage d'un tel sous-ensemble d'habillage.

L'invention concerne le domaine de l'habillage des montres, et le domaine de la bijouterie et de la joaillerie.

### Arrière-plan de l'invention

L'habillage des montres et appareils similaires obéit à de nombreuses contraintes, en particulier d'étanchéité, de robustesse, d'aspect, et doit être réalisé de façon à prévenir tout démontage involontaire se traduisant irrémédiablement par une intervention d'après-vente pour échange de joints, nettoyage, lubrification, voire réparation.

Certains composants d'habillage ou de commande doivent, encore, être indexés angulairement les uns par rapport aux autres, pour des repérages de position de référence d'origine, de repos, ou d'actionnement, ou encore pour faciliter la lecture d'indications ou de graduations, ou pour assurer la continuité de surfaces gauches et/ou de décors. Cet indexage angulaire est souvent délicat à bien réaliser, en combinaison avec un bon serrage des composants et avec une étanchéité parfaite des joints.

EP 1 760 556 A1 et EP 1 278 108 A1 concernent des dispositifs de fixation d'un fond sur une carrure d'une boîte de montre, le fond étant en outre capable d'être aligné avec l'axe 12h-6h de la montre. FR 2 201 496 A1 concerne un dispositif de verrouillage comprenant des billes.

### Résumé de l'invention

L'invention se propose de réaliser un assemblage étanche et sécurisé de composants d'habillage avec un indexage angulaire facile à régler.

A cet effet, l'invention concerne un sous-ensemble d'habillage pour pièce d'horlogerie ou pour bijou selon la revendication 1.

L'invention concerne encore une pièce d'horlogerie, notamment une montre, comportant un tel sous-ensemble d'habillage.

L'invention concerne encore un bijou comportant un tel sous-ensemble d'habillage.

L'invention concerne encore un procédé d'assemblage d'un tel sous-ensemble d'habillage

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, en perspective éclatée, une variante particulière d'un sous-ensemble d'habillage selon l'invention, comportant un premier composant qui est une carrure, sous laquelle est représenté un deuxième composant qui est un fond, et un verrou qui est une bague élastique fendue, comportant un insert, lequel verrou est destiné à être inséré entre le premier composant et le deuxième composant, ces derniers emprisonnant entre eux un joint d'étanchéité et de friction, le deuxième composant et le verrou emprisonnant ensemble une bille qui peut reposer dans un puits que comporte l'un des deux, et qui, dans une phase de réglage d'orientation angulaire entre le premier composant et le deuxième composant, peut s'appuyer sur deux logements complémentaires, portés l'un par le verrou et l'autre par le deuxième composant, pour leur entraînement relatif ;
- la figure 2 représente, en vue de dessus, le sous-ensemble de la figure 1 en position assemblée ;
- la figure 3 est une coupe transversale selon le plan de coupe AA de la figure 2 ;
- la figure 4 est une coupe transversale selon le plan de coupe BB de la figure 2, passant par la bille reposant dans un puits d'un logement d'orientation que comporte le deuxième composant, le verrou étant représenté dans une position angulaire où il présente un logement complémentaire au-dessus de la bille ;
- la figure 5 est un détail, en vue de dessus, du logement d'orientation que comporte le deuxième composant, en forme de secteur annulaire ;
- la figure 6 est le développement d'une coupe de ce même logement, selon une surface de coupe cylindrique autour de l'axe commun au premier composant, au deuxième composant, et au verrou ;
- la figure 6 est une vue de dessous, du verrou et des logements complémentaires, en forme de secteur annulaire, qu'il comporte.

### Description détaillée des modes de réalisation préférés

L'invention se propose de réaliser un assemblage étanche et sécurisé de composants d'habillage avec un indexage angulaire facile à régler, et dans une position garantie, et ceci avec un nombre minimal de composants, et des coûts de fabrication modérés.

Les figures illustrent l'exemple non limitatif de l'indexage angulaire d'un fond par rapport à une carrure de montre.

### Description détaillée des modes de réalisation préférés

L'invention se propose de réaliser un assemblage étanche et sécurisé de composants d'habillage avec un indexage angulaire facile à régler, et dans une position garantie, et ceci avec un nombre minimal de composants, et des coûts de fabrication modérés.

Les figures illustrent l'exemple non limitatif de l'indexage angulaire d'un fond par rapport à une carrure de montre.

L'invention concerne un sous-ensemble d'habillage 100 pour une pièce d'horlogerie, et plus particulièrement pour une montre, ou pour un bijou.

Ce sous-ensemble d'habillage 100 pour pièce d'horlogerie ou pour montre ou pour bijou comporte un premier composant 1 et un deuxième composant 2 comprimant ensemble au moins un joint d'étanchéité et de friction 9.

Le sous-ensemble d'habillage 100 comporte encore, coaxial à ce premier composant 1 et ce deuxième composant 2, et interposé entre eux, un verrou 3 qui les solidarise par blocage axial du premier composant 1. Ce verrou 3 comporte une surface inférieure 38 qui est, en position assemblée du sous-ensemble d'habillage 100, au voisinage d'une surface supérieure 28 du deuxième composant 2.

Selon l'invention, cette surface inférieure 38 et cette surface supérieure 28 coopèrent l'une avec l'autre pour enfermer entre elles une bille 6. Cette bille 6 est agencée pour occuper, dans une position statique de repos, un puits 261, que comporte un logement d'orientation 260 dans le deuxième composant 2 ou le verrou 3. La profondeur de ce puits 261 est supérieure au diamètre de la bille 6. Dans ce logement d'orientation 260, le puits 261 est encadré par des rainures 262, dont la profondeur est inférieure au diamètre de la bille 6, et qui sont limitées par des bordures de limitation 27. Lors d'une opération de réglage lors de laquelle on procède à l'indexation angulaire entre le premier composant 1 et le deuxième composant 2, on peut modifier la position dans l'espace du sous-ensemble 100, pour modifier la position de la bille 6 par rapport aux surface inférieure 38 et cette surface supérieure 28, et/ou soumettre la bille 6 en matériau ferro-magnétique à un champ magnétique. La bille 6 peut alors occuper, lors d'un tel réglage où elle est soumise au champ de gravité et/ou à un champ magnétique, à la fois un logement d'orientation 260 et un logement complémentaire 26 de profondeur inférieure au diamètre de la bille 6, que comporte le verrou 3 ou respectivement le deuxième composant 2, pour l'entraînement relatif entre le deuxième composant 2 et le verrou 3 par la bille 6 quand elle arc-boute simultanément sur une rainure 262 et un logement complémentaire 26.

Plus particulièrement, le premier composant 1 et le deuxième composant 2 sont sensiblement de révolution autour d'un même axe D, le premier composant 1 comporte une première surface 11 agencée pour coopérer de façon complémentaire avec une deuxième surface 21 que comporte le deuxième composant 2 de façon à comprimer avec elle cet au moins un joint d'étanchéité et de friction 9 interposé entre la première surface 11 et la deuxième surface 21. Le verrou 3 est de préférence également sensiblement de révolution autour de l'axe D, et est agencé pour solidariser le premier composant 1 avec le deuxième composant 2 par vissage et/ou maintien élastique dans une position de blocage axial selon la direction de l'axe D ; A cet effet, dans la variante non limitative illustrée par les figures, le verrou 3 comporte d'une part des premiers moyens de fixation 31 qui sont agencés pour coopérer avec des premiers moyens de fixation complémentaire 13 que comporte le premier composant 1, et comporte d'autre part des deuxièmes moyens de fixation ou d'appui 32 qui sont agencés pour coopérer avec des deuxièmes moyens de fixation ou d'appui complémentaire 23 que comporte le deuxième composant 2. Dans la variante illustrée, le verrou 3 coopère par vissage avec le premier composant 1, mais il pourrait aussi coopérer avec lui sous forme d'une liaison élastique, en baïonnette, ou similaire.

Ainsi, la bille 6 est mobile librement entre la surface supérieure 28 et la surface inférieure 38, et est apte à occuper, dans une position statique de repos du sous-ensemble d'habillage 100 et sous l'effet du seul champ de gravité, un puits 261, lequel puits 261 est agencé pour loger entièrement la bille 6 sous le niveau de la surface supérieure 28 ou respectivement de la surface inférieure 38 ; ce puits 261 peut, dans une variante, contenir un élément résilient, tel que mousse ou ressort, pour amortir tout bruit de la bille quand on manipule le sous-ensemble 100. Et la bille 6 est apte à occuper, lors d'une opération de réglage lors de laquelle la bille 6 est soumise au champ de gravité et/ou à un champ magnétique, à la fois un logement d'orientation 260 et un tel logement complémentaire 26, pour l'entraînement relatif entre le deuxième composant 2 et le verrou 3 par la bille 6 à la façon d'une roue libre quand la bille 6 est en arc-boutement à la fois sur une rainure 262 et un logement complémentaire 26.

Plus particulièrement, le sous-ensemble d'habillage 100 comporte une pluralité de logements complémentaires 26.

Plus particulièrement, sur chaque logement d'orientation 260, les rainures 262 sont limitées par des bordures de limitation 270 agencées pour interdire la sortie de la bille 6, et chaque logement complémentaire 26 est limité par des bords 27 agencés pour interdire, de la même façon, la sortie de la bille 6.

Dans la variante illustrée où les surfaces de coopération entre le premier composant 1, le deuxième composant 2, et le verrou 3 sont sensiblement de révolution autour d'un axe D commun, le logement d'orientation 260 et chaque logement complémentaire 26 occupe un secteur de révolution autour du même axe. Dans une autre variante non illustrée, le composant qui porte le logement d'orientation 260, soit le verrou 3 ou respectivement le deuxième composant 2, porte plusieurs tels logements d'orientation 260.

Plus particulièrement, le verrou 3 comporte une bague 5, qui est agencée pour recevoir, sur une partie seulement de sa périphérie, au moins un insert amovible 4 pour la mise en tension de la bague 5.

Plus particulièrement, cet au moins un insert amovible 4 est insérable et extractible selon la direction de l'axe D, en la bague 5 comporte, de part et d'autre d'une fente qu'elle comporte, un logement 35, ou respectivement un tenon, agencé pour coopérer de façon complémentaire avec un tenon 42, ou respectivement un logement, que comporte un tel insert amovible 4 pour son maintien radial par rapport à l'axe D.

Plus particulièrement, la bague 5 est une bague fendue élastique.

Plus particulièrement et non limitativement, et tel que visible dans la variante illustrée par les figures, les premiers moyens de fixation 31 sont constitués par un filetage agencé pour coopérer avec un taraudage, lequel constitue les premiers moyens de fixation complémentaire 13. Plus particulièrement, la bague 5 comporte le filetage 31, et l'insert amovible 4 est dépourvu de filetage pour permettre son insertion axiale une fois la bague 5 montée.

Plus particulièrement, les deuxièmes moyens de fixation ou d'appui 32 sont constitués par une surface supérieure que comporte une collerette inférieure 34 que comporte le verrou 3, et les deuxièmes moyens de fixation ou d'appui complémentaire 23 sont constitués par une surface inférieure que comporte une collerette supérieure 24 que comporte le deuxième composant 4. Plus particulièrement, la collerette inférieure 34 et/ou la collerette supérieure 24 est élastique.

Plus particulièrement, au moins un joint d'étanchéité et de friction 9 est logé dans une gorge de joint 29 que comporte le deuxième composant 2 ou le premier composant 1.

Dans une variante avantageuse, et tel que visible sur les figures, le premier composant 1 est une carrure et le deuxième composant 2 est un fond.

Dans une autre variante, le premier composant 1 est une carrure et le deuxième composant 2 est un réhaut ou une lunette.

Dans une autre variante encore, le premier composant 1 est une carrure ou un tube rapporté sur une carrure, et le deuxième composant 2 est une couronne ou une tige de couronne ou un poussoir.

Dans une réalisation particulière, le verrou 3 comporte au moins un élément élastique, qui est agencé pour constituer des moyens de répulsion radiale tendant à plaquer l'un sur l'autre le premier composant 1 et le deuxième composant 2.

L'invention concerne encore une pièce d'horlogerie, notamment une montre, comportant un tel sous-ensemble d'habillage 100.

L'invention concerne encore un bijou comportant un tel sous-ensemble d'habillage 100.

L'invention concerne encore un procédé d'assemblage d'un tel sous-ensemble d'habillage 100. Selon l'invention, on insère la bille 6 dans un logement d'orientation 260, on assemble le deuxième composant 2 avec le verrou 3, on positionne le au moins un joint d'étanchéité et de friction 9 entre le deuxième composant 2 et le premier composant 1, et on amène la bille 6 en coopération avec un logement complémentaire 26 en la soumettant à un champ magnétique et/ou en inversant sa position par rapport au champ de gravité, par exemple en retournant l'ensemble, et on amène la bille 6 en arc-boutement sur une rainure 262 par rotation relative entre le verrou 3 et le deuxième composant 2, de façon à pouvoir visser ensemble le verrou 3 et le premier composant 1, on effectue le vissage complet au couple préconisé entre le verrou 3 et le premier composant 1, puis on libère la bille 6, puis on oriente angulairement le deuxième composant 2 par rapport au premier composant 1 en l'entraînant dans le sens opposé au sens de vissage jusqu'à la position désirée.

Plus particulièrement, pour procéder au démontage du sous-ensemble d'habillage 100, on soumet la bille 6 à un champ magnétique et/ou on inverse sa position par rapport au champ de gravité, on poursuit l'entraînement du deuxième composant 2 dans le sens opposé au sens de vissage jusqu'à ce que la bille 6 soit dans une position de coopération entre un logement complémentaire 26 et la rainure 262 opposée à celle qui a servi au vissage, pour l'entraînement du verrou 3 pour son dévissage du premier composant 1.

L'invention est apte à de nombreuses applications en horlogerie, par exemple pour une valve hélium sur une montre de plongée, ou encore pour des composants d'habillage tels qu'un bracelet, une boucle, un fermoir, ou autre. Il en est de même en bijouterie, pour effectuer la fermeture de boutons de manchette, de boucles d'oreilles, ou encore pour fixer des pierreries ou des éléments décorés conçus de manière amovible.

L'invention concerne encore une pièce d'horlogerie ou montre 1000 comportant un tel sous-ensemble d'habillage 100.

L'invention concerne encore un bijou comportant un tel sous-ensemble 100.

L'invention permet d'assurer l'orientation parfaite d'un composant maintenu bloqué dans sa position de service.

L'invention autorise, encore, la mise en coopération de composants antagonistes réalisés en matières de différentes natures, sans contrainte de dilatation frottement, élasticité, ou autre, sans nécessiter d'élément de fixation extérieur tel que vis ou similaire, sans pas de vis ni usinage risquant de fragiliser des matières particulières telles que céramiques, saphir, et similaires. Elle présente une très bonne résistance à un dévissage accidentel ou même volontaire par vibration ou du type Chapuis-chocs. L'invention permet aussi d'assurer l'interchangeabilité des composants, et, par conséquent, une personnalisation accrue des montres ou des bijoux des utilisateurs.

Cette invention est applicable aussi bien à des montres ou bijoux réalisés en matériaux précieux qu'à des réalisations de grande série comportant des composants de faible coût unitaire, notamment en matière plastique ou similaire.

L'invention se prête bien aux cas où le sous-ensemble 100 comporte des composants réalisés dans des matériaux différents, avec des coefficients de dilatation différents, ou encore des matières fragiles, ou dures (céramique, saphir, pierres précieuses, gemmes, camées), qui n'autorisent pas des modes de fixation standard. Citons parmi des configurations classiques l'assemblage d'une carrure en or avec un fond saphir, ou encore une boîte entièrement en céramique, une combinaison métal-céramique, ou similaires. Les composants peuvent ainsi être réalisés en toutes sortes de matériaux : alliages métalliques, notamment précieux ou titrés, aciers inoxydables, alliages métalliques au moins partiellement amorphe, ou «Liquidmetal^{©}» ou similaire, céramiques, saphir, minéraux, pierres dures, caoutchouc, matières plastiques et notamment élastomères thermoplastiques dits TPE dont notamment polyuréthane thermoplastique dit TPU, polycarbonates dits PC, chlorures de polyvinyle dits PVC, polyacétals ou polyoxyméthylène dit POM, silicone, «Nylon^{®}», pour ne citer, non limitativement, que des matériaux usuels en construction horlogère et en bijouterie-joaillerie.

## Revendications

1. Sous-ensemble d'habillage (100) pour pièce d'horlogerie ou pour montre ou pour bijou comportant, coaxial à un premier composant (1) et un deuxième composant (2) comprimant ensemble au moins un joint d'étanchéité et de friction (9), et interposé entre eux, un verrou (3) les solidarisant par blocage axial dudit premier composant (1), et dont une surface inférieure (38) est, en position assemblée, au voisinage d'une surface supérieure (28) dudit deuxième composant (2), **caractérisé en ce que** ladite surface inférieure (38) est agencée pour coopérer avec ladite surface supérieure (28) pour enfermer une bille (6) agencée pour occuper, dans une position statique de repos, un puits (261) de profondeur supérieure au diamètre de ladite bille (6) que comporte un logement d'orientation (260) dans ledit deuxième composant (2) ou ledit verrou (3), et encadré par des rainures (262) de profondeur inférieure au diamètre de ladite bille (6) et limitées par des bordures de limitation (270), laquelle bille (6) peut occuper, lors d'un réglage où elle est soumise au champ de gravité et/ou à un champ magnétique, à la fois un logement d'orientation (260) et un logement complémentaire (26) de profondeur inférieure au diamètre de ladite bille (6), que comporte ledit verrou (3) ou respectivement ledit deuxième composant (2), pour l'entraînement relatif entre ledit deuxième composant (2) et ledit verrou (3) par ladite bille (6) quand elle arc-boute simultanément sur une dite rainure (262) et un dit logement complémentaire (26).

2. Sous-ensemble d'habillage (100) selon la revendication 1, **caractérisé en ce que** ledit premier composant (1) et ledit deuxième composant (2) sont sensiblement de révolution autour d'un même axe (D), ledit premier composant (1) comportant une première surface (11) agencée pour coopérer de façon complémentaire avec une deuxième surface (21) que comporte ledit deuxième composant (2) de façon à comprimer ensemble le dit au moins un joint d'étanchéité et de friction (9) interposé entre ladite première surface (11) et ladite deuxième surface (21), ledit verrou (3) étant également sensiblement de révolution autour dudit axe (D), et étant agencé pour solidariser ledit premier composant (1) avec ledit deuxième composant (2) par vissage et/ou maintien élastique dans une position de blocage axial selon la direction dudit axe (D), ledit verrou (3) comportant d'une part des premiers moyens de fixation (31) agencés pour coopérer avec des premiers moyens de fixation complémentaire (13) que comporte ledit premier composant (1), et d'autre part des deuxièmes moyens de fixation ou d'appui (32) agencés pour coopérer avec des deuxièmes moyens de fixation ou d'appui complémentaire (23) que comporte ledit deuxième composant (2).

3. Sous-ensemble d'habillage (100) selon la revendication 1 ou 2, **caractérisé en ce que** ladite bille (6) est mobile librement entre ladite surface supérieure (28) et ladite surface inférieure (38), et est apte à occuper, dans une position statique de repos dudit sous-ensemble d'habillage (100) et sous l'effet du seul champ de gravité, un dit puits (261), lequel puits (261) est agencé pour loger entièrement ladite bille (6) sous le niveau de ladite surface supérieure (28) ou respectivement de ladite surface inférieure (38), et **en ce que** ladite bille (6) est apte à occuper, lors d'une opération de réglage lors de laquelle ladite bille (6) est soumise au champ de gravité et/ou à un champ magnétique, à la fois un dit logement d'orientation (260) et un logement complémentaire (26) que comporte ledit verrou (3) ou respectivement ledit deuxième composant (2) et qui est de profondeur inférieure au diamètre de ladite bille (6), pour l'entraînement relatif entre ledit deuxième composant (2) et ledit verrou (3) par ladite bille (6) à la façon d'une roue libre quand ladite bille (6) est en arc-boutement à la fois sur une dite rainure (262) et un dit logement complémentaire (26).

4. Sous-ensemble d'habillage (100) selon l'une des revendications 1 à 3, **caractérisé en ce que** ledit sous-ensemble d'habillage (100) comporte une pluralité de dits logements complémentaires (26).

5. Sous-ensemble d'habillage (100) selon la revendication 1 ou 2, **caractérisé en ce que**, sur chaque dit logement d'orientation (260), lesdites rainures (262) sont limitées par lesdites bordures de limitation (270) agencées pour interdire la sortie de ladite bille (6), et **en ce que** chaque logement complémentaire (26) est limité par des bords (27) agencés pour interdire la sortie de ladite bille (6).

6. Sous-ensemble d'habillage (100) selon l'une des revendications 1 à 5, **caractérisé en ce que** ledit verrou (3) comporte une bague (5) agencée pour recevoir, sur une partie seulement de sa périphérie, au moins un insert amovible (4) de mise en tension de ladite bague (5).

7. Sous-ensemble d'habillage (100) selon la revendication 2 et selon la revendication 6, **caractérisé en ce que** ledit au moins un insert amovible (4) est insérable et extractible selon la direction dudit axe (D), en **en ce que** ladite bague (5) comporte, de part et d'autre d'une fente qu'elle comporte, un logement (35), ou respectivement un tenon, agencé pour coopérer de façon complémentaire avec un tenon (42), ou respectivement un logement, que comporte un dit insert amovible (4) pour son maintien radial par rapport audit axe (D).

8. Sous-ensemble d'habillage (100) selon la revendication 6 ou 7, **caractérisé en ce que** ladite bague (5) est une bague fendue élastique.

9. Sous-ensemble d'habillage (100) selon la revendication 2, ou selon l'une des revendications 3 à 8 lorsqu'elles dépendent de la revendication 2, **caractérisé en ce que** lesdits premiers moyens de fixation (31) sont constitués par un filetage agencé pour coopérer avec un taraudage constituant lesdits premiers moyens de fixation complémentaire (13).

10. Sous-ensemble d'habillage (100) selon la revendication 9, et selon la revendication 6 ou 7, **caractérisé en ce que** ladite bague (5) comporte ledit filetage, et **en ce que** ledit insert amovible (4) est dépourvu de filetage.

11. Sous-ensemble d'habillage (100) selon la revendication 2, ou selon l'une des revendications 3 à 10 lorsqu'elles dépendent de la revendication 2, **caractérisé en ce que** lesdits deuxièmes moyens de fixation ou d'appui (32) sont constitués par une surface supérieure que comporte une collerette inférieure (34) que comporte ledit verrou (3), et **en ce que** lesdits deuxièmes moyens de fixation ou d'appui complémentaire (23) sont constitués par une surface inférieure que comporte une collerette supérieure (24) que comporte ledit deuxième composant (4).

12. Sous-ensemble d'habillage (100) selon la revendication 11, **caractérisé en ce que** ladite collerette inférieure (34) et/ou ladite collerette supérieure (24) est élastique.

13. Sous-ensemble d'habillage (100) selon l'une des revendications 1 à 12, **caractérisé en ce que** au moins un dit joint d'étanchéité et de friction (9) est logé dans une gorge de joint (29) que comporte ledit deuxième composant (2) ou ledit premier composant (1).

14. Sous-ensemble d'habillage (100) selon l'une des revendications 1 à 13, **caractérisé en ce que** ledit premier composant (1) est une carrure et ledit deuxième composant (2) est un fond.

15. Sous-ensemble d'habillage (100) selon l'une des revendications 1 à 13, **caractérisé en ce que** ledit premier composant (1) est une carrure et ledit deuxième composant (2) est un réhaut ou une lunette.

16. Sous-ensemble d'habillage (100) selon l'une des revendications 1 à 13, **caractérisé en ce que** ledit premier composant (1) est une carrure ou un tube rapporté sur une carrure, et ledit deuxième composant (2) est une couronne ou une tige de couronne ou un poussoir.

17. Sous-ensemble d'habillage (100) selon des revendications 1 à 16, **caractérisé en ce que** ledit verrou (3) comporte au moins un élément élastique agencé pour constituer des moyens de répulsion radiale tendant à plaquer l'un sur l'autre ledit premier composant (1) et ledit deuxième composant (2).

18. Montre comportant un sous-ensemble d'habillage (100) selon l'une des revendications 1 à 17.

19. Bijou comportant un sous-ensemble d'habillage (100) selon l'une des revendications 1 à 17.

20. Procédé d'assemblage d'un sous-ensemble d'habillage (100) selon la revendication 9, et selon l'une des revendications 1 à 17, **caractérisé en ce que** l'on insère ladite bille (6) dans un dit logement d'orientation (260), **en ce que** l'on assemble ledit deuxième composant (2) avec ledit verrou (3), **en ce qu'**on positionne ledit au moins un joint d'étanchéité et de friction (9) entre ledit deuxième composant (2) et ledit premier composant (1), et ce qu'on amène ladite bille (6) en coopération avec un dit logement complémentaire (26) en la soumettant à un champ magnétique et/ou en inversant sa position par rapport au champ de gravité, **en ce qu'**on amène ladite bille (6) en arc-boutement sur une dite rainure (262) par rotation relative entre ledit verrou (3) et ledit deuxième composant (2), de façon à pouvoir visser ensemble ledit verrou (3) et ledit premier composant (1), **en ce qu'**on effectue le vissage complet au couple préconisé entre ledit verrou (3) et ledit premier composant (1), puis **en ce qu'**on libère ladite bille (6), puis **en ce qu'**on oriente angulairement ledit deuxième composant (2) par rapport audit premier composant (1) en l'entraînant dans le sens opposé au sens de vissage jusqu'à la position désirée.

21. Procédé d'assemblage selon la revendication 20, **caractérisé en ce que**, pour procéder au démontage dudit sous-ensemble d'habillage (100), on soumet ladite bille (6) à un champ magnétique et/ou on inverse sa position par rapport au champ de gravité, on poursuit l'entraînement dudit deuxième composant (2) dans le sens opposé au sens de vissage jusqu'à ce que ladite bille (6) soit dans une position de coopération entre un dit logement complémentaire (26) et la rainure (262) opposée à celle qui a servi au vissage, pour l'entraînement dudit verrou (3) pour son dévissage dudit premier composant (1).

## Patentansprüche

1. Untereinheit zur Verkleidung (100) einer Uhr oder einer Armbanduhr oder eines Schmuckstücks, aufweisend, koaxial zu einem ersten Bauteil (1) und einem zweiten Bauteil (2), die gemeinsam mindestens eine Friktionsdichtung (9) komprimieren, und zwischen ihnen angeordnet, einen Riegel (3), der sie durch axiale Arretierung des ersten Bauteils (1) fest verbindet, und von dem eine untere Fläche (38) in montierter Position in der Nähe einer oberen Fläche (28) des zweiten Bauteils (2) ist, **dadurch gekennzeichnet, dass** die untere Fläche (38) eingerichtet ist, um mit der oberen Fläche (28) zusammenzuwirken, um eine Kugel (6) einzuschließen, die eingerichtet ist, um in einer statischen Ruhestellung eine Vertiefung (261) mit einer Tiefe zu belegen, die größer als der Durchmesser der Kugel (6) ist, die eine Orientierungsaufnahme (260) im zweiten Bauteil (2) oder dem Riegel (3) aufweist, und umgeben von Rillen (262) mit einer Tiefe, die kleiner als der Durchmesser der Kugel (6) ist und begrenzt von Begrenzungsrändern (270), wobei die Kugel (6) bei einer Einstellung, bei der sie dem Schwerkraftfeld und/oder einem Magnetfeld ausgesetzt ist, sowohl eine Orientierungsaufnahme (260) und eine komplementäre Aufnahme (26) mit einer Tiefe belegen kann, die kleiner als der Durchmesser der Kugel (6) ist, die der Riegel (3) oder beziehungsweise das zweite Bauteil (2) aufweist, zum relativen Antrieb zwischen dem zweiten Bauteil (2) und dem Riegel (3) durch die Kugel (6), wenn sie sich gleichzeitig auf einer Rille (262) und einer komplementären Aufnahme (26) abstützt.

2. Untereinheit zur Verkleidung (100) nach Anspruch 1, **dadurch gekennzeichnet, dass** das erste Bauteil (1) und das zweite Bauteil (2) etwa um dieselbe Achse (D) drehen, wobei das erste Bauteil (1) eine erste Fläche (11) aufweist, die eingerichtet ist, um komplementär mit einer zweiten Fläche (21) derart zusammenzuwirken, die das zweite Bauteil (2) aufweist, dass die mindestens eine Friktionsdichtung (9), die zwischen der ersten Fläche (11) und der zweiten Fläche (21) angeordnet ist, zusammengedrückt wird, wobei der Riegel (3) ebenfalls etwa um die Achse (D) dreht und eingerichtet ist, um das erste Bauteil (1) mit dem zweiten Bauteil (2) durch Schrauben und/oder elastisches Halten in einer axialen Arrietierungsposition gemäß der Richtung der Achse (D) fest zu verbinden, wobei der Riegel (3) zum einen ersten Befestigungsmittel (31) aufweist, die eingerichtet sind, um mit ersten komplementären Befestigungsmitteln (13) zusammenzuwirken, die das erste Bauteil (1) aufweist, und zum anderen zweite Befestigungs- oder Abstützmittel (32), die eingerichtet sind, um mit zweiten komplementären Befestigungs- oder Abstützmitteln (23) zusammenzuwirken, die das zweite Bauteil (2) aufweist.

3. Untereinheit zur Verkleidung (100) nach Anspruch 1 oder 2, **dadurch gekennzeichnet, dass** die Kugel (6) zwischen der oberen Fläche (28) und der unteren Fläche (38) frei beweglich ist und imstande ist, in einer statischen Ruhestellung der Untereinheit zur Verkleidung (100) und unter der Wirkung nur des Schwerkraftfelds eine Vertiefung (261) zu belegen, wobei die Vertiefung (261) eingerichtet ist, um die Kugel (6) unter der Ebene der oberen Fläche (28) oder beziehungsweise der unteren Fläche (38) vollständig aufzunehmen, und dass die Kugel (6) imstande ist, bei einer Einstellmaßnahme, bei der die Kugel (6) dem Schwerkraftfeld und/oder einem Magnetfeld ausgesetzt ist, sowohl eine Orientierungsaufnahme (260) und eine komplementäre Aufnahme (26) zu belegen, die der Riegel (3) oder beziehungsweise das zweite Bauteil (2) aufweist und die eine Tiefe hat, die kleiner als der Durchmesser der Kugel (6) ist, zum relativen Antrieb zwischen dem zweiten Bauteil (2) und dem Riegel (3) durch die Kugel (6) in der Art eines Freilaufs, wenn sich die Kugel (6) sowohl auf einer Rille (262) und einer komplementären Aufnahme (26) abstützt.

4. Untereinheit zur Verkleidung (100) nach einem der Ansprüche 1 bis 3, **dadurch gekennzeichnet, dass** die Untereinheit zur Verkleidung (100) eine Vielzahl komplementärer Aufnahmen (26) aufweist.

5. Untereinheit zur Verkleidung (100) nach Anspruch 1 oder 2, **dadurch gekennzeichnet, dass** auf jeder Orientierungsaufnahme (260) die Rillen (262) durch die Begrenzungskanten (270) begrenzt sind, die eingerichtet sind, um das Austreten der Kugel (6) zu untersagen, und dass jede komplementäre Aufnahme (26) durch Kanten (27) begrenzt ist, die eingerichtet sind, um das Austreten der Kugel (6) zu untersagen.

6. Untereinheit zur Verkleidung (100) nach einem der Ansprüche 1 bis 5, **dadurch gekennzeichnet, dass** der Riegel (3) einen Ring (5) aufweist, der eingerichtet ist, um nur auf einem Teil seines Umfangs mindestens einen lösbaren Einsatz (4) zum Unterspannungsetzen des Rings (5) zu empfangen.

7. Untereinheit zur Verkleidung (100) nach Anspruch 2 und nach Anspruch 6, **dadurch gekennzeichnet, dass** der mindestens eine lösbare Einsatz (4) gemäß der Richtung der Achse (D) einsetzbar und herausnehmbar ist, dass der Ring (5) auf der einen und der anderen Seite eines Schlitzes, den er aufweist, eine Aufnahme (35) oder beziehungsweise einen Stift aufweist, die/der eingerichtet ist, um mit einem Stift (42) oder beziehungsweise einer Aufnahme komplementär zusammenzuwirken, der/die einen lösbaren Einsatz (4) für seinen/ihren radialen Halt im Verhältnis zu der Achse (D) aufweist.

8. Untereinheit zur Verkleidung (100) nach Anspruch 6 oder 7, **dadurch gekennzeichnet, dass** der Ring (5) ein elastischer Schlitzring ist.

9. Untereinheit zur Verkleidung (100) nach Anspruch 2 oder nach einem der Ansprüche 3 bis 8, wenn sie von Anspruch 2 abhängen, **dadurch gekennzeichnet, dass** die ersten Befestigungsmittel (31) aus einem Außengewinde bestehen, das eingerichtet ist, um mit einem Innengewinde zusammenzuwirken, aus dem die komplementären ersten Befestigungsmittel (13) bestehen.

10. Untereinheit zur Verkleidung (100) nach Anspruch 9 und nach Anspruch 6 oder 7, **dadurch gekennzeichnet, dass** der Ring (5) das Außengewinde aufweist und dass der lösbare Einsatz (4) kein Außengewinde hat.

11. Untereinheit zur Verkleidung (100) nach Anspruch 2 oder nach einem der Ansprüche 3 bis 10, wenn sie von Anspruch 2 abhängen, **dadurch gekennzeichnet, dass** die zweiten Befestigungs- oder Abstützmittel (32) aus einer oberen Fläche bestehen, die ein unteres Kräglein (34) aufweist, das der Riegel (3) aufweist, und dass die komplementären zweiten Befestigungs- oder Abstützmittel (23) aus einer unteren Fläche bestehen, die ein oberes Kräglein (24) aufweist, das das zweite Bauteil (4) aufweist.

12. Untereinheit zur Verkleidung (100) nach Anspruch 11, **dadurch gekennzeichnet, dass** das untere Kräglein (34) und/oder das obere Kräglein (24) elastisch ist.

13. Untereinheit zur Verkleidung (100) nach einem der Ansprüche 1 bis 12, **dadurch gekennzeichnet, dass** mindestens eine Friktionsdichtung (9) in einer Dichtungsnut (29) untergebracht ist, die das zweite Bauteil (2) oder das erste Bauteil (1) aufweist.

14. Untereinheit zur Verkleidung (100) nach einem der Ansprüche 1 bis 13, **dadurch gekennzeichnet, dass** das erste Bauteil (1) ein Mittelteil ist und das zweite Bauteil (2) ein Boden ist.

15. Untereinheit zur Verkleidung (100) nach einem der Ansprüche 1 bis 13, **dadurch gekennzeichnet, dass** das erste Bauteil (1) ein Mittelteil ist und das zweite Bauteil (2) ein Höhenring oder eine Lünette ist.

16. Untereinheit zur Verkleidung (100) nach einem der Ansprüche 1 bis 13, **dadurch gekennzeichnet, dass** das erste Bauteil (1) ein Mittelteil der ein auf einem Mittelteil angebrachtes Rohr ist und das zweite Bauteil (2) eine Krone oder eine Kronenwelle oder ein Drücker ist.

17. Untereinheit zur Verkleidung (100) nach den Ansprüchen 1 bis 16, **dadurch gekennzeichnet, dass** der Riegel (3) mindestens ein elastisches Element aufweist, das eingerichtet ist, um radiale Abstoßungsmittel zu bilden, die das erste Bauteil (1) und das zweite Bauteil (2) aneinanderdrücken.

18. Armbanduhr, die eine Untereinheit zur Verkleidung (100) nach einem der Ansprüche 1 bis 17 aufweist.

19. Schmuckstück, das eine Untereinheit zur Verkleidung (100) nach einem der Ansprüche 1 bis 17 aufweist.

20. Verfahren zur Montage einer Untereinheit zur Verkleidung (100) nach Anspruch 9 und nach einem der Ansprüche 1 bis 17, **dadurch gekennzeichnet, dass** die Kugel (6) in eine Orientierungsaufnahme (260) eingesetzt wird, dass das zweite Bauteil (2) mit dem Riegel (3) verbunden wird, dass die mindestens eine Friktionsdichtung (9) zwischen dem zweiten Bauteil (2) und dem ersten Bauteil (1) positioniert wird und dass die Kugel (6) in Zusammenwirkung mit einer komplementären Aufnahme (26) geführt wird, indem sie einem Magnetfeld ausgesetzt wird und/oder durch Umkehren ihrer Position im Verhältnis zu einem Schwerkraftfeld, dass die Kugel (6) in Abstützung auf eine Rille (262) durch relative Rotation zwischen dem Riegel (3) und dem zweiten Bauteil (2) derart geführt wird, dass der Riegel (3) und das erste Bauteil (1) zusammen verschraubt werden können, dass die vollständige Verschraubung mit dem empfohlenen Drehmoment zwischen dem Riegel (3) und dem ersten Bauteil (1) durchgeführt wird, dass dann die Kugel (6) freigegeben wird, dass dann das zweite Bauteil (2) im Verhältnis zum ersten Bauteil (1) winklig ausgerichtet wird, indem es in die zur Schraubrichtung entgegengesetzte Richtung bis in die gewünschte Position bewegt wird.

21. Montageverfahren nach Anspruch 20, **dadurch gekennzeichnet, dass**, um die Untereinheit zur Verkleidung (100) zu demontieren, die Kugel (6) einem Magnetfeld ausgesetzt wird und/oder ihre Position im Verhältnis zum Schwerkraftfeld umgekehrt wird, die Bewegung des zweiten Bauteils (2) in die zur Schraubrichtung entgegengesetzte Richtung fortgesetzt wird, bis die Kugel (6) in einer Position des Zusammenwirkens zwischen einer komplementären Aufnahme (26) und der Rille (262) gegenüber derjenigen, die der Verschraubung gedient hatte, für die Bewegung des Riegel (3) für dessen Abschrauben vom ersten Bauteil (1) ist.

## Claims

1. Sub-assembly of external parts (100) for a timepiece or for a watch or for a piece of jewellery, including, coaxially with a first component (1) and a second component (2) compressing together at least one sealing and friction joint (9), and interposed therebetween, a bolt (3) securing them together by axially blocking said first component (1), and a lower surface (38) of which is, in the assembled position, in the vicinity of an upper surface (28) of said second component (2), **characterised in that** said lower surface (38) is arranged to cooperate with said upper surface (28) to enclose a ball (6) arranged to occupy, in a static rest position, a well (261) of depth greater than the diameter of said ball (6) that an orientation housing (260) in said second component (2) or said bolt (3) includes, and framed by channels (262) of depth less than the diameter of said ball (6) and limited by limitation borders (270), which ball (6) can occupy, during an adjustment where it is subjected to the gravity field and/or a magnetic field, both an orientation housing (260) and a complementary housing (26) of depth less than the diameter of said ball (6), that said bolt (3) or respectively said second component (2) includes, for the relative drive between said second component (2) and said bolt (3) by said ball (6) when it is simultaneously braced on a said channel (262) and a said complementary housing (26).

2. Sub-assembly of external parts (100) according to claim 1, **characterised in that** said first component (1) and said second component (2) are substantially of revolution about the same axis (D), said first component (1) including a first surface (11) arranged to complementarily cooperate with a second surface (21) that said second component (2) includes so as to compress together said at least one sealing and friction joint (9) interposed between said first surface (11) and said second surface (21), said bolt (3) also being substantially of revolution about said axis (D), and being arranged to secure said first component (1) with said second component (2) by screwing and/or elastic retention in an axial blocking position in the direction of said axis (D), said bolt (3) including, on the one hand, first fastening means (31) arranged to cooperate with first complementary fastening means (13) that said first component (1) includes, and on the other hand, second fastening or support means (32) arranged to cooperate with second complementary fastening or support means (23) that said second component (2) includes.

3. Sub-assembly of external parts (100) according to claim 1 or 2, **characterised in that** said ball (6) is freely movable between said upper surface (28) and said lower surface (38), and is capable of occupying, in a static rest position of said sub-assembly of external parts (100) and under the effect of the only gravity field, a said well (261), which well (261) is arranged to entirely house said ball (6) below the level of said upper surface (28) or respectively of said lower surface (38), and **in that** said ball (6) is capable of occupying, during an adjustment operation during which said ball (6) is subjected to the gravity field and/or a magnetic field, both a said orientation housing (260) and a complementary housing (26) that said bolt (3) or respectively said second component (2) includes and which is of depth less than the diameter of said ball (6), for the relative drive between said second component (2) and said bolt (3) by said ball (6) in the manner of a free wheel when said ball (6) is braced both on a said channel (262) and a said complementary housing (26).

4. Sub-assembly of external parts (100) according to one of claims 1 to 3, **characterised in that** said sub-assembly of external parts (100) includes a plurality of said complementary housings (26).

5. Sub-assembly of external parts (100) according to claim 1 or 2, **characterised in that**, on each said orientation housing (260), said channels (262) are limited by said limiting borders (270) arranged to prevent the exit of said ball (6), and **in that** each complementary housing (26) is limited by edges (27) arranged to prevent the exit of said ball (6).

6. Sub-assembly of external parts (100) according to claim 1 to 5, **characterised in that** said bolt (3) includes a ring (5) arranged to receive, on only part of its periphery, at least one removable insert (4) for tensioning said ring (5).

7. Sub-assembly of external parts (100) according to claim 2 and according to claim 6, **characterised in that** said at least one removable insert (4) is insertable and extractable in the direction of said axis (D), **in that** said ring (5) includes, on either side of a slot that it includes, a housing (35), or respectively a post, arranged to complementarily cooperate with a post (42), or respectively a housing, that a said removable insert (4) includes for its radial retention relative to said axis (D).

8. Sub-assembly of external parts (100) according to claim 6 or 7, **characterised in that** said ring (5) is an elastic split ring.

9. Sub-assembly of external parts (100) according to claim 2 or according to one of claims 3 to 8 when they depend on claim 2, **characterised in that** said first fastening means (31) are constituted by a threading arranged to cooperate with a tapping constituting said first complementary fastening means (13).

10. Sub-assembly of external parts (100) according to claim 9, and according to claim 6 or 7, **characterised in that** said ring (5) includes said threading, and **in that** said removable insert (4) has no threading.

11. Sub-assembly of external parts (100) according to claim 2, or according to one of claims 3 to 10 when they depend on claim 2, **characterised in that** said second fastening or support means (32) are constituted by an upper surface that a lower collar (34) includes that said bolt (3) includes, and **in that** said second complementary fastening or support means (23) are constituted by a lower surface that an upper collar (24) includes that said second component (4) includes.

12. Sub-assembly of external parts (100) according to claim 11, **characterised in that** said lower collar (34) and/or said upper collar (24) is elastic.

13. Sub-assembly of external parts (100) according to one of claims 1 to 12, **characterised in that** at least one said sealing and friction joint (9) is housed in a joint groove (29) that said second component (2) or said first component (1) includes.

14. Sub-assembly of external parts (100) according to one of claims 1 to 13, **characterised in that** said first component (1) is a middle part and said second component (2) is a back.

15. Sub-assembly of external parts (100) according to one of claims 1 to 13, **characterised in that** said first component (1) is a middle part and said second component (2) is a flange or a bezel.

16. Sub-assembly of external parts (100) according to one of claims 1 to 13, **characterised in that** said first component (1) is a middle part or a tube attached to a middle part, and said second component (2) is a crown or a crown rod or a push-piece.

17. Subassembly of externals parts (100) according to claims 1 to 16, **characterised in that** said bolt (3) includes at least one elastic element arranged to constitute means of radial repulsion tending to press said first component (1) and said second component (2) on each other.

18. Watch including a sub-assembly of external parts (100) according to one of claims 1 to 17.

19. Piece of jewellery including a sub-assembly of external parts (100) according to one of claims 1 to 17.

20. Method for assembling a sub-assembly of external parts (100) according to claim 9, and according to one of claims 1 to 17, **characterised in that** said ball (6) is inserted into a said orientation housing (260), **in that** said second component (2) is assembled with said bolt (3), **in that** said at least one sealing and friction joint (9) is positioned between said second component (2) and said first component (1), and **in that** said ball (6) is brought into cooperation with a said complementary housing (26) by subjecting it to a magnetic field and/or by reversing its position relative to the gravity field, **in that** said ball (6) is braced on a said channel (262) by relative rotation between said bolt (3) and said second component (2), so as to be able to screw said bolt (3) and said first component (1) together, **in that** performing the complete screwing at the recommended torque between said bolt (3) and said first component (1), **in that** the complete screwing is performed at the recommended torque between said bolt (3) and said first component (1), then **in that** said ball (6) is released, then in that said second component (2) is angularly oriented relative to said first component (1) by driving it in the direction opposite to the direction of screwing to the desired position.

21. Assembly method according to claim 20, **characterised in that**, in order to proceed with the dismounting of said sub-assembly of external parts (100), said ball (6) is subjected to a magnetic field and/or its position is reversed relative to the gravity field, the second component (2) is continued to be driven in the direction opposite to the screwing direction until said ball (6) reaches a position of cooperation between a said complementary housing (26) and the channel (262) opposite to that which was used for the screwing for driving said bolt (3) in order to unscrew it from said first component (1).
